# EUROPÄISCHE PATENTSCHRIFT

(11) **EP 0 076 234 B1**
(45) Veröffentlichungstag und Bekanntmachung des Hinweises auf die Patenterteilung: **04.09.1985**
(21) Anmeldenummer: 82810391.1
(22) Anmeldetag: 20.09.1982
(51) Int. Cl.: G10L 9/14

(54) **Verfahren und Vorrichtung zur redundanzvermindernden digitalen Sprachverarbeitung**
Method and apparatus for reduced redundancy digital speech processing
Procédé et dispositif pour traitement digital de la parole réduisant la redondance

(30) Priorität: 24.09.1981 CH 6168/81
(43) Veröffentlichungstag der Anmeldung: 06.04.1983
(73) Patentinhaber: GRETAG Aktiengesellschaft, CH-8105 Regensdorf (CH)
(72) Erfinder: Horvath, Stephan, Dr., CH-8049 Zürich (CH); Bernasconi, Carlo, CH-8057 Zürich (CH)
(74) Vertreter: Pirner, Wilhelm

## Beschreibung

Die Erfindung betrifft ein nach der Methode der linearen Prädikation arbeitendes Verfahren und eine entsprechende Vorrichtung zur redundanzvermindernden digitalen Sprachverarbeitung gemäss dem Oberbegriff von Patentanspruch 1 bzw. Patentanspruch 13.

Derartige Sprachverarbeitungssysteme, sogenannte LPC-Vocoder, erlauben eine erhebliche Redundanzreduktion bei der digitalen Übertragung von Sprachsignalen. Sie gewinnen heute immer mehr an Bedeutung und sind Gegenstand zahlreicher Veröffentlichungen und Patente, von denen hier nur einige repräsentative rein beispielsweise angeführt sind: B.S. Atal und S.L. Hanauer, Journal Acoust. Soc. Am., 50, S. 637-655, 1971
R.W. Schaferund L.R. Rabiner, Proc. IEEEVol. 63 Nr. 4, S. 622-667, 1975
L.R. Rabiner et al., Trans. Acoustics, Speech and Signal Proc., Vol. 24 Nr. 5, S. 399-418, 1976 B. Gold, Proc. IEEE Vol. 65 Nr. 12, S. 1636-1658, 1977
A. Kurematsu et al., Proc. IEEE, ICASSP, Washington 1979, S. 69-72
S. Horvath, «LPC-Vocoder, Entwicklungsstand und Perspectiven», Sammelband Kolloquiumvorträge «Krieg im Äther» XVII. Folge, Bern 1978
   US-PS 3 624 302
   US-PS 3 361 520
   US-PS 3 909 533
   US-PS 4 230 906

Die heute bekannten und erhältlichen LPC-Vocoder arbeiten noch nicht voll zufriedenstellend. Zwar ist die nach der Analyse wieder synthetisierte Sprache meistens noch relativ verständlich, jedoch ist sie verzerrt und tönt künstlich. Eine der Ursachen dafür liegt u.a. in der Schwierigkeit, den Entscheid, ob ein stimmhafter oder ein stimmloser Sprachabschnitt vorliegt, mit ausreichender Sicherheit zu treffen. Weitere Ursachen sind mangelhafte Bestimmung der Pitchperiode und ungenaue Bestimmung der Klangbildungsfilterparameter.

Neben diesen grundsätzlichen Schwierigkeiten ergibt sich eine weitere wesentliche Schwierigkeit daraus, dass die Datenrate in vielen Fällen auf einen relativ niedrigen Wert begrenzt sein muss. Sie beträgt z.B. bei Telefonnetzen vorzugsweise nur 2,4 kbit/ sec. Bei einem LPC-Vocoder ist die Datenrate durch die Anzahl der in jedem Sprachabschnitt analysierten Sprachparameter, durch die Anzahl der für diese Parameter benötigten Bits und durch die sog. Frame-Rate, d.h. die Anzahl Sprachabschnitte pro Sekunde gegeben. Bei den heute gebräuchlichen Systemen werden, damit überhaupt eine einigermassen brauchbare Sprachwiedergabe möglich ist, pro Sprachabschnitt minimal etwas über 50 Bit benötigt. Damit ist die maximale Frame-Rate automatisch festgelegt, bei einem 2,4 kbit/sec-System z.B. auf rund 45/sec. Die Sprachqualität bei diesen relativ geringen Frame-Raten ist auch entsprechend schlecht. Eine Erhöhung der Frame-Rate, die sich zur Verbesserung der Sprachqualität an sich anböte, ist nicht möglich, da dadurch die festgelegte Datenrate überschritten würde. Für die Erniedrigung der Anzahl der pro Frame benötigten Bits wäre anderseits eine Verminderung der Anzahl der verwendeten Parameter bzw. eine Vergröberung von deren Quantisierung nötig, was jedoch automatisch wieder auf eine Verschlechterung der Sprachwiedergabequalität hinauslaufen würde.

Die vorliegende Erfindung befasst sich nun vornehmlich mit diesen durch vorgegebene Datenraten bedingten Schwierigkeiten und hat insbesondere zum Ziel, ein Verfahren bzw. eine Vorrichtung der eingangs definierten Art hinsichtlich der Sprachwiedergabequalität zu verbessern, ohne dabei die Datenraten zu erhöhen.

Das erfindungsgemässe Verfahren und die erfindungsgemässe Vorrichtung sind in den Patentansprüchen 1 und 13 beschrieben. Bevorzugte Ausführungsformen ergeben sich aus den abhängigen Ansprüchen.

Der Grundgedanke der Erfindung besteht also darin, durch eine verbesserte Codierung der Sprachparameter Bits einzusparen, so dass die Frame-Rate erhöht werden kann. Anderseits besteht aber auch insofern eine Wechselbeziehung zwischen der Codierung der Parameter und der Frame-Rate, als eine weniger bit-intesive, redundanzvermindemde Codierung erst bei höheren Frame-Raten möglich bzw. sinnvoll ist. Dies rührt u.a. daher, dass die erfindungsgemässe Codierung der Parameter auf der Ausnützung der Korrelation zwischen benachbarten stimmhaften Sprachabschnitten (Interframe-Korrelation) basiert, welche mit zunehmender Frame-Rate natürlich immer stärker wird.

Im folgenden wird die Erfindung anhand der Zeichnungen näher erläutert. Es zeigen:
Fig. 1 ein stark vereinfachtes Blockschaltbild eines LPC-Vocoders,
Fig. 2 ein Blockschaltbild eines entsprechenden Multi-Prozessor-Systems und
Fig. 3 und 4 ein Flussschema für ein Programm zur Durchführung einer Variante der erfindungsgemässen Codierung.

Der allgemeine Aufbau und die Funktionsweise der erfindungsgemässen Sprachverarbeitungsvorrichtung gehen aus Fig. 1 hervor. Das von irgendeiner Quelle, z.B. einem Mikrophon 1 stammende analoge Sprachsignal wird in einem Filter 2 bandbegrenzt und dann in einem A/D-Wandler 3 abgetastet und digitalisiert. Die Abtastrate beträgt bei etwa 6 bis 16 kHz, vorzugsweise etwa 8 kHz.

Die Auflösung ist etwa 8 bis 12 bit. Der Durchlassbereich des Filters 2 erstreckt sich bei sog. Breitbandsprache gewöhnlich von ca. 80 Hz bis etwa 3,1-3,4 kHz, bei Telefonsprache von etwa 300 Hz bis 3,1-3,4 kHz.

Für die nun folgende digitale Verarbeitung des Sprachsignals wird dieses in aufeinanderfolgende, vorzugsweise überlappende Sprachabschnitte, sog. Frames, eingeteilt. Die Sprachabschnittslänge beträgt etwa 10 bis 30 msec, vorzugsweise etwa 20 msec. Die Frame-Rate, d.h. die Anzahl von Frames pro Sekunde, beträgt etwa 30 bis 100, vorzugsweise 50 bis 70. Im Interesse hoher Auflösung und damit Sprachqualität bei der Synthetisierung sind möglichst kurze Abschnitte und entsprechend hohe Frame-Raten erstrebenswert, jedoch stehen dem einerseits bei Echtzeit-Verarbeitung das begrenzte Leistungsvermögen des eingesetzten Computers und anderseits die Folgerung möglichst niedriger Bitraten bei der Übertragung entgegen.

Für jeden dieser Sprachabschnitte erfolgt nun eine Analyse des Sprachsignals nach den Prinzipien der linearen Prädikation, wie sie z.B. in den eingangs erwähnten Publikationen beschrieben sind. Grundlage der linearen Prädikation ist ein parametrisches Modell der Spracherzeugung. Ein zeitdiskretes Allpol-Digitalfilter modelliert die Klangformung durch Hals-und Mundtrakt (Vokaltrakt). Bei stimmhaften Lauten ist die Anregung dieses Filters eine periodische Pulsfolge, deren Frequenz, die sog. Pitchfrequenz, die periodische Anregung durch die Stimmbänder idealisiert. Bei stimmlosen Lauten ist die Anregung weisses Rauschen, idealisierend für die Luftturbulenz im Hals bei nicht angeregten Stimmbändern. Ein Verstärkungsfaktor schliesslich kontrolliert die Lautstärke. Auf der Grundlage dieses Modells ist somit das Sprachsignal durch die folgenden Parameter vollständig bestimmt:
1. Die Information, ob der synthetisierende Laut stimmhaft oder stimmlos ist,
2. die Pitch-Periode (bzw. die Pitchfrequenz) bei stimmmhaften Lauten (bei stimmlosen ist die Pitch- Periode per def. gleich 0),
3. die Koeffizienten des zugrundegelegten Allpol-Digitalfilters (Vokaltraktmodells) und
4. der Verstärkungsfaktor.

Die Analyse gliedert sich demnach im wesentlichen in zwei Hauptprozeduren, und zwar zum einen in die Berechnung des Verstärkerfaktors bzw. Lautstärkeparameters sowie der Koeffizienten bzw. Filterparameter des zugrundeliegenden Vokaltrakt-Modellfilters und zum anderen in den Stimmhaft-Stimmlos-Entscheid und in die Ermittlung der Pitch-Periode im stimmhaften Falle.

Die Filterkoeffizienten werden in einem Parameterrechner 4 durch Lösung des Gleichungssystems gewonnen, weiches erhalten wird, wenn die Energie des Prädikationsfehlers, d.h. die Energie der Differenz zwischen den tatsächlichen Abtastwerten und den aufgrund der Modellannahme geschätzten Abtastwerten im betrachteten Intervall (Sprachabschnitt) in Funktion der Koeffizienten minimiert wird. Die Auflösung des Gleichungssystems erfolgt vorzugsweise nach der Autokorrelationsmethode mittels eines Algorithmus nach Durbin (vgl. z.B. L.B. Rabiner and R.W. Schafer, «Digital Processing of Speech Signals», Prentice Hall Inc., Englewood Cliffs, N.J., 1978, Seiten 411-413). Dabei ergeben sich neben den Filterkoeffizienten bzw. -parametern (aⱼ) gleichzeitig auch die sogenannten Reflexionskoeffizienten (kⱼ), welche auf Quantisierung weniger empfindliche Transformierte der Filterkoeffizienten (aⱼ) sind. Die Reflexionskoeffizienten sind bei stabilen Filtern dem Betrag nach stets kleiner als 1 und ausserdem nimmt ihr Betrag mit zunehmender Ordnungszahl ab. Wegen dieser Vorteile werden bevorzugt diese Reflexionskoeffizienten (kⱼ) statt der Filterkoeffizienten (aⱼ) übertragen. Der Lautstärkeparameter G ergibt sich aus dem Algorithmus als Nebenprodukt.

Zur Auffindung der Pitch-Periode p (Periode der Stimmbandgrundfrqeuenz) wird das digitale Sprach₋ signal _{Sn} in einem Buffer 5 zunächst so lange zwischengespeichert, bis die Filterparameter (aⱼ) berechnet sind. Dann passiert das Signal ein mit den Parametern (aⱼ) eingestelltes Inversfilter 6, weiches eine zur Übertragungsfunktion des Vokaltraktmodellfilters inverse Übertragungsfunktion besitzt. Das Ergebnis dieser Invers-Filterung ist ein Prädiktionsfehlersignal eₙ, welches dem mit dem Verstärkungsfaktor G multiplizierten Anregungssignal _{Xn} ähnlich ist. Dieses Prädiktionsfehlersignal eₙ wird nun im Falle von Telefonsprache direkt oder im Falle von Breitbandsprache über ein Tiefpassfilter 7 einer Autokorrelationsstufe 8 zugeführt, welches daraus die auf das Autokorrelationsmaximum nullter Ordnung normierte Autokorrelationsfunktion AKF bildet, anhand welcher in einer Pitchextraktionsstufe 9 die Pitchperiode p ermittelt wird, und zwar in bekannter Weise als Abstand des zweiten Autokorrelationsmaximums RXX vom ersten Maximum (nullter Ordnung), wobei vorzugsweise ein adaptives Suchverfahren angewandt wird.

Die Klassifikation des betrachteten Sprachabschnitts als stimmhaft bzw. stimmlos erfolgt in einer Entscheidungsstufe 11 nach bestimmten Kriterien, welche u.a. auch die Energie des Sprachsignals und die Anzahl der Nulldurchgänge desselben im betrachteten Abschnitt beinhalten. Diese beiden Werte werden in einer Energiebestimmungsstufe 12 und einer Nulldurchgangsbestimmungsstufe 13 ermittelt.

Der vorstehend beschriebene Parameterrechner ermittelt pro Sprachabschnitt (Frame) je einen Satz Filterparameter. Selbstverständlich könnten die Filterparameter auch anders bestimmt werden, beispielsweise laufend mittels einer adaptiven inversen Filtrierung oder eines anderen bekannten Verfahrens, wobei die Filterparameter zwar mit jedem Abtasttakt laufend nachgeregelt, aber nur jeweils zu den durch die Frame-Rate festgelegten Zeitpunkten für die weitere Verarbeitung bzw. Übertragung bereitgestellt werden. Die Erfindung ist diesbezüglich in keiner Weise eingeschränkt. Wesentlich ist lediglich, dass für jeden Sprachabschnitt ein Satz Filterparameter vorliegt.

Die nach der eben geschilderten Methode gewonnenen Parameter (kⱼ), G und p werden dann einer Codierungsstufe 14 zugeführt, wo sie in noch näher zu beschreibender Weise in eine für die Übertragung geeignete, besonders bit-rationelle Form gebracht (formatiert) und bereitgestellt werden.

Die Rückgewinnung bzw. Synthese des Sprachsignals aus den Parametern erfolgt in bekannter Weise dadurch, dass die zunächst in einem Decoder 15 decodierten Parameter einem Puls-Rausch-Generator 16, einem Verstärker 17 und einem Vokaltraktmodellfilter 18 zugeführt werden und das Ausgangssignal des Modellfilters 18 mittels eines D/A-Wandlers 19 in analoge Form gebracht und dann nach der üblichen Filterung 20 durch ein Wiedergabegerät, z. B. einen Lautsprecher 21 hörbar gemacht wird. Der Puls-Rauschgenerator 16 erzeugt die durch den Verstärker 17 verstärkte Anregung Xₙ des Vokaltraktmodellfilters 18, und zwar im stimmlosen Falle (p = 0) weisses Rauschen und im stimmhaften Falle (p =i= 0) eine periodische Pulsfolge der durch die Pitchperiode p festgelegten Frequenz. Der Lautstärkeparameter G kontrolliert den Verstärkungsfaktor des Verstärkers 17, die Filterparameter (kⱼ) definieren die Übertragungsfunktion des Klangbildungs- bzw. Vokaltraktmodellfilters 18.

Vorstehend wurde der allgemeine Aufbau und die Funktion der erfindungsgemässen Sprachverarbeitungsvorrichtung der einfacheren Verständlichkeit halber anhand diskreter Funktionsstufen erläutert. Es ist für den Fachmann jedoch selbstverständlich, dass sämtliche Funktionen bzw. Funktionsstufen zwischen dem analyseseitigen A/D-Wandier 3 und dem syntheseseitigen D/A-Wandier 19_{;} in denen also digitale Signale verarbeitet werden, in der Praxis vorzugsweise durch einen entsprechend programmierten Computer oder einen Mikroprozessor oder dergleichen implementiert sind. Die softwarenmässige Realisierung der einzelnen Funktionsstufen, wie z.B. Parameterrechner, die diversen Digitalfilter, Autokorrelation usw. ist für den mit der Datenverarbeitungstechnik vertrauten Fachmann Routine und in der Fachliteratur beschrieben (siehe z.B. IEEE Digital Signal Processing Committee: «Programs for Digital Signal Processing», IEEE Press Book 1980).

Für Echtzeit-Anwendungen sind insbesondere bei hohen Abtastraten und kurzen Sprachabschnitten wegen der dann grossen Anzahl von in kürzester Zeit zu bewältigenden Operationen extrem leistungsfähige Rechner erforderlich. Für solche Zwecke werden dann am besten Multi-Prozessor-Systeme mit einer geeigneten Aufgabenteilung eingesetzt. Ein Beispiel für ein solches System ist in Fig. 2 als Blockschema dargestellt.

Das dargestellte Multi-Prozessor-System umfasst im wesentlichen vier Funktionsblöcke, und zwar einen Hauptprozessor 50, zwei Nebenprozessoren 60 und 70 und eine Eingabe/Ausgabe-Einheit 80. Es implementiert sowohl Analyse als auch Synthese.

Die Eingabe/Ausgabe-Einheit 80 enthält die mit 81 bezeichneten Stufen zur analogen Signalverarbeitung, wie Verstärker, Filter und automatische Verstärkungsregelung, sowie den A/D-Wandler und den D/A-Wandler.

Der Hauptprozessor 50 führt die eigentliche Sprachanalyse bzw. -synthese durch, wozu die Bestimmung der Filterparameter und der Lautstärkeparameter (Parameterrechner 4), die Bestimmung von Energie und Nulldurchgängen des Sprachsignals (Stufen 13 und 12), die Stimmhaft-Stimmlos-Entscheidung (Stufe 11) und die Bestimmung der Pitch- periode (Stufe 9) bzw. syntheseseitig die Erzeugung des Ausgangssignals (Stufe 16), dessen Lautstärkevariation (Stufe 17) und dessen Filtrierung im Sprachmodellfilter (Filter 18) gehören.

Der Hauptprozessor 50 wird dabei vom Nebenprozessor 60 unterstützt, welcher die Zwischenspeicherung (Buffer 5), Inversfiltrierung (Stufe 6), gegebenenfalls die Tiefpassfiltrierung (Stufe 7) und die Autokorrelation (Stufe 8) durchführt.

Der Nebenprozessor 70 schliesslich befasst sich ausschliesslich mit der Codierung bzw. Decodierung der Sprachparameter sowie mit dem Datenverkehr mitz.B. einem Modem 90 oder dgl. via eine mit 71 bezeichnete Schnittstelle.

Im folgenden wird auf die Codierung der Sprachparameter eingegangen.

Die Datenrate in einem LPC-Vocoder-System wird bekanntlich bestimmt durch die sog. Frame-Rate, i.e. die Anzahl Sprachabschnitte pro Sekunde, die Anzahl der verwendeten Sprachparameter und die Anzahl Bit, die zur Codierung der Sprachparameter benötigt werden.

Bei den bisher bekannten Systemem werden gewöhnlich insgesamt etwa 10-14 Parameter verwendet, für deren Codierung pro Frame (Sprachabschnitt) in der Regel etwas über 50 bit benötigt werden. Bei einer auf 2,4 kbit/sec begrenzten Datenrate, wie sie bei Telefonnetzen üblich ist, führt dies zu einer maximalen Frame-Rate von rund 45. Wie die Praxis gezeigt hat, ist jedoch die Qualität der unter diesen Bedingungen verarbeitenden Sprache unbefriedigend.

Dieses durch die Begrenzung der Datenrate auf 2,4 kbit/sec bedingte Dilemma wird nun durch die vorliegende Erfindung durch eine bessere Ausnützung der Redundanzeigenschaften der menschlichen Sprache gelöst. Das grundlegende Prinzip der Erfindung besteht in der Überlegung, dass,wenn das Sprachsignal öfter analysiert wird, also die Frame-Rate erhöht wird, eine bessere Verfolgung der Instationäritäten des Sprachsignals möglich ist. Damit wird bei stationären Sprachabschnitten eine grössere Korrelation zwischen den Parametern der aufeinanderfolgenden Sprachabschnitte erreicht, welche wiederum zu einer effizienteren, d.h. bitsparenden Codierung ausgenützt werden kann, so dass die Gesamtdatenrate trotz erhöhter Frame-Rate nicht erhöht, die Sprachqualität hingegen erheblich verbessert wird. Diese spezielle, erfindungsgemässe Codierung der Sprachparameter ist nachstehend näher erläutert.

Der Grundgedanke der erfindungsgemässen Parameter-Codierung ist das sog. Blockcodierungsprinzip, d.h., die Sprachparameter werden nicht für jeden einzelnen Sprachabschnitt unabhängig voneinander codiert, sondern jeweils zwei oder drei Sprachabschnitte werden zu einem Block zusammengefasst und innerhalb dieses Blocks erfolgt die Codierung der Parameter aller zwei oder drei Sprachabschnitte nach einheitlichen Regeln und zwar derart, dass jeweils nur die Parameter des ersten Abschnitts in vollständiger Form codiert werden, während die Parameter des bzw. der übrigen Sprachabschnitte in differentieller Form codiert oder eventuell gänzlich weggelassen bzw. substituiert werden. Die Codierung innerhalb des Blocks wird ferner in Berücksichtigung der typischen Eigenschaften der menschlichen Sprache unterschiedlich vorgenommen je nachdem, ob es sich um einen stimmhaften oder einen stimmlosen Block handelt, wobei für den Stimmhaftigkeitscharakter des Blocks jeweils der erste Sprachabschnitt darin bestimmend ist.

Unter Codierung in vollständiger Form wird die übliche Codierung der Parameter verstanden, bei der z.B. für den Pitch-Parameter 6 bit, für den Lautstärkeparameter 5 bit und (bei einem z.B. zehnpoligen Filter) für die ersten vier Filterkoeffizienten je 5 bit, für die nächsten vier je 4 bit und für die beiden letzten 3 bzw. 2 bit reserviert werden. (Die abnehmende Bitanzahl für die höheren Filterkoeffizienten erklärt sich daraus, dass die gewöhnlich verwendeten Reflexionskoeffizienten im Betrag mit steigender Ordnungszahl abnehmen und im wesentlichen nur die Feinstruktur des Kurzzeitsprachspektrums mitbestimmen.)

Die erfindungsgemässe Codierung ist für die einzelnen Parameter-Typen Filterkoeffizienten, Lautstärke, Pitch) unterschiedlich. Sie wird im folgenden am Beispiel von aus jeweils drei Sprachabschnitten bestehenden Blöcken erläutert.

### Filterparameter (-koeffizienten):

Wenn der Block, d.g. der erste Sprachabschnitt darin stimmhaft (p # 0) ist, werden die Filterparameter des ersten Abschnitts in vollständiger Form codiert, die Filterparameter des zweiten und des dritten Abschnitts hingegen in differentieller Form, d.h., nur in Form ihrer Differenz gegenüber den entsprechenden Parametern des ersten bzw. gegebenenfalls auch des zweiten Abschnitts. Für die jeweilige Differenz wird z. B. um ein Bit weniger veranschlagt als für die vollständige Form, die Differenz eines 5-bit-Parameters wird also z.B. durch ein 4-bit-Wort dargestellt, u.s.f. Im Prinzip könnte so auch der letzte, nur 2 bit umfassende Parameter codiert werden, allerdings wäre dies bei nur 2 bit wenig sinnvoll. Der letzte Filterparameter des zweiten und des dritten Abschnitts wird daher entweder durch den des ersten Abschnitts ersetzt oder gleich Null gesetzt, was in beiden Fällen die Übertragung erspart.

Gemäss einer ebenfalls bewährten Variante können die Filterkoeffizienten des zweiten Sprachabschnitts auch gleich mit denen des ersten Abschnitts angenommen werden und brauchen demzufolge überhaupt nicht codiert bzw. übertragen zu werden. Die dabei freiwerdenden Bits können dazu verwendet werden, die Differenz der Filterparameter des dritten Abschnitts zu denen des ersten Abschnitts mit grösserer Auflösung zu codieren.

Im stimmlosen Fall, d.h. also wenn der erste Sprachabschnitt des Blocks stimmlos ist (p = 0), erfolgt die Codierung in anderer Weise. Zwar werden die Filterparameter des ersten Abschnitts wieder voll, d.h. in vollständiger Form bzw. voller Bitlänge codiert, die Filterparameter der beiden übrigen Abschnitte werden jedoch nicht differentiell, sondern ebenso in vollständiger Form codiert. Damit dennoch eine Bitreduktion möglich ist, wird von der Tatsache Gebrauch gemacht, dass im stimmlosen Fall die höheren Filterkoeffizienten wenig zum Klangbild beitragen, und dementsprechend werden die höheren Filterkoeffizienten, z.B. ab dem siebenten, überhaupt nicht codiert bzw. übertragen. Syntheseseitig werden sie dann als Null interpretiert.

### Lautstärke^{p}arameter (Verstärkungsfaktor):

Bei diesem Parameter erfolgt die Codierung im stimmhaften und im stimmlosen Falle weitest^{g}e-hend oder in einer Variante sogar vollständig gleich. Der Parameter des ersten und des dritten Abschnitts wird jeweils voll codiert, der des mittleren Abschnitts in Form seiner Differenz zu dem des ersten Abschnitts. Im stimmhaften Falle kann der Lautstärkeparameter des mittleren Sprachabschnitts auch gleich wie der des ersten Abschnitts angenommen werden und braucht demzufolge überhaupt nicht codiert bzw. übertragen zu werden. Der syntheseseitige Decoder erzeugt dann diesen Parameter selbsttätig aus dem Parameter des ersten Sprachabschnitts.

### Pitch-Parameter:

Die Codierung des Pitch-Parameters erfolgt für stimmhafte und für stimmlose Blöcke gleich, und zwar so wie die der Filterkoeffizienten im stimmhaften Falle, d.h. für den ersten Sprachabschnitt (z.B. 7 bit) voll und für die beiden übrigen Abschnitte differentiell. Die Differenzen werden dabei vorzugsweise mit 3 bit dargestellt.

Eine Schwierigkeit ergibt sich jedoch, wenn innerhalb eines Bocks nicht alle Sprachabschnitte stimmlos oder stimmhaft sind, der Stimmhaftigkeitscharakter also wechselt. Zur Behebung dieser Schwierigkeit wird gemäss einem weiteren Gedanken der Erfindung ein solcher Wechsel durch ein spezielles Codewort angezeigt, indem die anstatt der dann den darstellbaren Differenzbereich in der Regel ohnehin übersteigende Differenz zum Pitch-Parameter des ersten Sprachabschnitts durch dieses Codewort ersetzt wird. Das Codewort hat dabei natürlich dasselbe Format wie die Pitch-Parameter-Differenzen.

Im Falle eines Wechsels von stimmhaft zu stimmlos, also p * 0 zu p = 0, ist klar, wie das Codewort syntheseseitig decodiert werden muss - es braucht dann lediglich der betreffende Pitch-Parameter gleich Null gesetzt zu werden. Im umgekehrten Falle weiss man jedoch lediglich, dass ein Wechsel stattgefunden hat, aber nicht, wie gross der betreffende Pitch-Parameter ist. Aus diesem Grunde wird syntheseseitig in diesem Falle als betreffender Pitch- Parameter ein laufender Mittelwert aus den Pitch-Parametern einer Anzahl, z.B. 2 bis 7 vorangegangener Sprachabschnitte verwendet.

Als weitere Sicherung gegen Fehlcodierungen und Fehlübertragungen und auch gegen Fehlberechnungen der Pitch-Parameter wird syntheseseitig vorzugsweise der decodierte Pitch-Parameter mit einem laufenden Mittelwert aus den Pitch-Parametern einer Anzahl, z.B. 2 bis 7 vorangegangener Sprachabschnitte verglichen und beim Überschreiten einer vorgegebenen Maximalabweichung, beispielsweise etwa ± 30% bis ± 60%, durch den laufenden Mittelwert ersetzt. Der «Ausreisser» geht dann natürlich auch nicht in die weitere Mittelwertbildung ein.

Bei Blöcken mit nur zwei Sprachabschnitten erfolgt die Codierung im Prinzip gleich wie bei den Blöcken mit drei Abschnitten. Sämtliche Parameter des ersten Abschnitts werden in vollständiger Form codiert. Die Filterparameter des zweiten Sprachabschnitts werden bei stimmhaften Blöcken entweder in differentieller Form codiert oder als gleich wie beim ersten Abschnitt angenommen und dementsprechend überhaupt nicht codiert. Bei stimmlosen Blöcken werden wiederum auch die Filterkoeffizienten des zweiten Sprachabschnitts in vollständiger Form codiert, dafür werden aber die höheren Koeffizienten weggelassen.

Der Pitch-Parameter des zweiten Sprachabschnitts wird im stimmhaften und im stimmlosen Fall wieder gleich codiert, und zwar in Form seiner Differenz zum Pitch-Parameter des ersten Abschnitts. Für den Fall eines Stimmhaft-Stimmlos-Wechsels innerhalb eines Blocks wird wiederum ein Codewort verwendet.

Der Lautstärkeparameter des zweiten Sprachabschnitts wird gleich codiert wie im Falle von Blöcken mit drei Abschnitten, also in differentieller Form oder gar nicht.

Vorstehend wurde bis auf einige Ausnahmen lediglich von der Codierung der Sprachparameter auf der Analyseseite des kompletten Sprachverarbeitungssystems gesprochen. Es versteht sich jedoch von selbst, dass auf der Syntheseseite eine entsprechende Decodierung der Parameter erfolgen muss, welche Decodierung auch die Erzeugung (vorvereinbarter Werte) der nicht codierten Parameter mit einschliesst.

Ferner versteht es sich, dass die Codierung und die Decodierung vorzugsweise per Software mittels des für die übrige Sprachverarbeitung ohnehin vorhandenen Computersystems durchgeführt wird. Die Erstellung eines geeigneten Programms liegt im Bereich des Könnens des durchschnittlichen Fachmanns. Ein Beispiel für ein Flussschema eines solchen Programms, und zwar für den Fall von Blöcken mit je drei Sprachabschnitten, ist in den Fig. 3 und 4 dargestellt. Die Flussschemen sind aus sich heraus verständlich, es sei lediglich erwähnt, dass der Index i laufend die einzelnen Sprachabschnitte numeriert und zählt, während der Index N = i mod 3 die Nummer der Abschnitte innerhalb jedes einzelnen Blocks angibt. Die in Fig. 3 enthaltenen Codierungsvorschriften A₁, A₂ und A₃ sowie B₁, B₂ und B₃ sind in Fig. 4 detaillierter dargestellt und geben jeweils das Format (Bitzuteilungen) der zu codierenden Parameter an.

Die Programme für die Decodierung sind natürlich analog.

## Patentansprüche

1. Redundanzverminderndes Sprachverarbeitungsverfahren nach der Methode der linearen Prädikation, wobei analyseseitig das durch Abtastung des gegebenenfalls bandbegrenzten Analogsprachsignals gewonnene digitale Sprachsignal in Abschnitte eingeteilt wird und für jeden Sprachabschnitt die Parameter eines Sprachmodellfilters, ein Lautstärkeparameter und der Pitchparameter (Periode der Stimmbandgrundfrequenz) bestimmt und in codierter Form zur Übertragung bereitgestellt bzw. übertragen werden, und wobei syntheseseitig die Filterparameter, der Lautstärkeparameter und der Pitchparameter decodiert werden und mit diesen Parametern eine im wesentlichen aus einem Anregungsgenerator und einem Sprachmodellfilter bestehende Synthesestufe zur Wiedergewinnung des Sprachsignals gesteuert wird, dadurch gekennzeichnet, dass die Codierung der Parameter blockweise über jeweils zwei oder drei aufeinanderfolgende Sprachabschnitte erfolgt, wobei die Parameter des ersten Sprachabschnitts jeweils in vollständiger Form und wenigstens ein Teil der Parameter der übrigen Abschnitte in differentieller Form codiert oder weggelassen werden.

2. Verfahren nach Anspruch 1, dadurch gekennzeichnet, dass die Codierung der Parameter in unterschiedlicher Weise vorgenommen wird in Abhängigkeit davon, ob der erste Sprachabschnitt eines Sprachabschnittblocks stimmhaft oder stimmlos ist.

3. Verfahren nach Anspruch 2, dadurch gekennzeichnet, dass im Falle von je drei Sprachabschnitte umfassenden Blöcken bei stimmhaftem ersten Sprachabschnitt die Filter- und der Pitchparameter des ersten Abschnitts in vollständiger Form und die Filter- und der Pitchparameter der beiden übrigen Abschnitte in Form ihrer Differenzen zu den entsprechenden Parametern des ersten Abschnitts bzw. zweiten Abschnitts codiert werden, und dass bei stimmlosem ersten Sprachabschnitt Filterparameter höherer Ordnungen weggelassen und die verbleibenden Filterparameter aller drei Sprachabschnitte in vollständiger Form und die Pitchparameter gleich wie im stimmhaften Fall codiert werden.

4. Verfahren nach Anspruch 2, dadurch gekennzeichnet, dass im Falle von je drei Sprachabschnitte umfassenden Blöcken bei stimmhaftem ersten Sprachabschnitt die Filter- und die Pitchparameter des ersten Abschnitts in vollständiger Form, die Filterparameter des mittleren Sprachabschnitts überhaupt nicht und der Pitchparameter dieses Abschnitts in Form seiner Differenz zum Pitchparameter des ersten Abschnitts, und die Filter- und der Pitchparameter des letzten Abschnitts in Form ihrer Differenzen zu den entsprechenden Parametern des ersten Abschnitts codiert werden, und dass bei stimmlosem ersten Sprachabschnitt Filterparameter höherer Ordnungen weggelassen und die verbleibenden Filterparameter aller drei Sprachabschnitte in vollständiger Form und die Pitchparameter gleich wie im stimmhaften Fall codiert werden.

5. Verfahren nach Anspruch 2, dadurch gekennzeichnet, dass im Falle von je zwei Sprachabschnitte umfassenden Blöcken bei stimmhaftem ersten Sprachabschnitt die Filter- und der Pitchparameter des ersten Sprachabschnitts in vollständiger Form und die Filterparameterdes zweiten Abschnitts überhaupt nicht oder in Form ihrer Differenzen zu den jeweiligen Parametern des ersten Abschnitts und der Pitchparameter des zweiten Abschnitts in Form seiner Differenz zum Pitchparameter des ersten Abschnitts codiert werden, und dass bei stimmlosem ersten Sprachabschnitt Filterparameter höherer Ordnungen weggelassen und die verbleibenden Filterparameter beider Sprachabschnitte in vollständiger Form und die Pitchparameter gleich wie im stimmhaften Fall codiert werden.

6. Verfahren nach Anspruch 3 oder 4, dadurch gekennzeichnet, dass bei stimmhaftem ersten Sprachabschnitt die Lautstärkeparameter des ersten und des letzten Sprachabschnitts in vollständiger Form und der des mittleren Abschnitts überhaupt nicht oder in Form seiner Differenz zum Lautstärkeparameter des ersten Abschnitts codiert werden, und dass bei stimmlosem ersten Sprachabschnitt die Lautstärkeparameter des ersten und des letzten Sprachabschnitts in vollständiger Form und der des mittleren Abschnitts in Form seiner Differenz zum Lautstärkeparameter des ersten Abschnitts codiert werden.

7. Verfahren nach Anspruch 5, dadurch gekennzeichnet, dass bei stimmhaftem ersten Sprachabschnitt der Lautstärkeparameter des ersten Sprachabschnitts in vollständiger Form und der des zweiten Sprachabschnitts überhaupt nicht oder in Form seiner Differenz zum Lautstärkeparameter des ersten Sprachabschnitts codiert werden, und dass bei stimmlosem ersten Sprachabschnitt der Lautstärkeparameter des ersten Abschnitts in vollständiger Form und der des zweiten Abschnitts in Form seiner Differenz zum Lautstärkeparameter des ersten Sprachabschnitts codiert werden.

8. Verfahren nach einem der Ansprüche 3 bis 7, dadurch gekennzeichnet, dass bei einem Wechsel von stimmhaft zu stimmlos oder umgekehrt innerhalb eines Sprachabschnittblocks der Pitchparameter des betreffenden Abschnitts durch ein spezielles Codewort ersetzt wird.

9. Verfahren nach Anspruch 8, dadurch gekennzeichnet, dass syntheseseitig bei Auftreten des Codeworts und wenn der vorhergehende Sprachabschnitt stimmlos war, als entsprechender Pitchparameter ein laufender Mittelwert aus den Pitchparametern einer Anzahl vorangegangener Sprachabschnitte verwendet wird.

10. Verfahren nach einem der vorangehenden Ansprüche, dadurch gekennzeichnet, dass syntheseseitig der decodierte Pitchparameter mit einem laufenden Mittelwert aus den Pitchparametern einer Anzahl vorangegangener Sprachabschnitte verglichen und bei Überschreiten einer vorgegebenen Maximalabweichung durch den laufenden Mittelwert ersetzt wird.

11. Verfahren nach einem der vorangehenden Ansprüche, dadurch gekennzeichnet, dass die Länge der einzelnen Sprachabschnitte, für welche jeweils die Sprachparameter ermittelt werden, höchstens etwa 30 msec, vorzugsweise etwa 20 msec beträgt.

12. Verfahren nach einem der vorangehenden Ansprüche, dadurch gekennzeichnet, dass die Anzahl Sprachabschnitte pro Sekunde mindestens etwa 55, vorzugsweise mindestens 60 beträgt.

13. Vorrichtung zur Durchführung des Verfahrens gemäss einem der vorangehenden Ansprüche, mit einem Signalaufbereitungsteil, der das analoge Sprachsignal taktweise abtastet und die dabei erhaltenen Abtastwerte digitalisiert, mit einem Analyseteil, weicher das digitalisierte Sprachsignal abschnittsweise analysiert und einen Parameterrechner, eine Pitchentscheidungsstufe und eine Pitchberechnungsstufe enthält, und mit einer Codierstufe, welche die vom Analyseteil ermittelten Sprachparameter codiert, dadurch gekennzeichnet, dass der Analyseteil ein Multiprozessorsystem mit einem Hauptprozessor (50) und zwei Nebenprozessoren (60, 70) ist, wobei ein Nebenprozessor (60) das Sprachsignal zwischenspeichert, aus dem zwischengespeicherten Sprachsignal durch eine Inversfiltrierung das Prädikationsfehlersignal erzeugt und aus diesem, gegebenenfalls nach einer Tiefpassfiltrierung, die normierte Autokorrelationsfunktion bildet, wobei der Hauptprozessor (50) die eigentliche Analyse des Sprachsignals durchführt, und wobei der andere Nebenprozessor (70) für die Codierung die vom Hauptprozessor in Verbindung mit dem ersten Nebenprozessor ermittelten Sprachparameter verantwortlich ist.

## Claims

1. Redundance reducing speech processing process according to the method of linear prediction, wherein on the analysis side, the digital speech signal obtained by the scanning of the optionally band limeted analog speech signal is divided into sections, and for each speech section the prarameters of a speech model filter, a volume parameter and the pitch parameter (period of the voice band base frequency) are determined and prepared for transmission in a coded form or transmitted, and wherein on the synthesis side, the filter parameters, the volume parameter and the pitch parameter are decoded and with these parameters a synthesis stage consisting essentially of an excitation generator and a speech model filter, is actuated for the recovery of the speech signal, characterized in that the coding of the parameters is effected in blocks over two or three successive speech sections, wherein the parameters of the first speech section are coded in a complete form and at least a part of the remaining sections is coded in a differential form or eliminated.

2. Process according to Claim 1, characterized in that the coding of the parameters is effected in a differential manner depending on whether the first speech section of a block of speech sections is voiced or unvoiced.

3. Process according to Claim 2, characterized in that in the case of blocks comprising three speech sections each, with a voiced first speech section, the filter and the pitch parameters of the first speech section are coded in their complete form and the filter and pitch parameters of the two other speech sections are coded in the form of their differences with respect to the corresponding parameters of the first and the second sections, respectively, and that in case of an unvoiced first speech section, the filter parameters of a higher order are eliminated ant the remaining filter parameters of all three speech sections are coded in their complete form and the pitch parameters are coded as in the voiced case.

4. Process according to Claim 2, characterized in that in the case of blocks comprising three speech sections each, with a voiced first speech section, the filter and pitch parameters of the first section are coded in their complete form, the filter parameters of the intermediate speech section are not coded at all and the pitch parameter of this section is coded in the form of its difference with respect to the pitch parameter of the first section, and the filter and the pitch parameters of the last section are coded in the form of their differences with respect to the corresponding parameters of the first section, and that in the case of an unvoiced first speech section, the filter parameters of a higher order are eliminated and the remaining filter parameters of all three of the speech sections are coded in their complete form and the pitch parameter is coded as in the voiced case.

5. Process according to Claim 1, characterized in that in the case of blocks comprising two speech sections each, with a voiced first speech section, the fitter parameters and the pitch parameter of the first speech section are coded in their complete form and the filter parameters of the second section are not coded at all or is coded in the form of their differences with respect to the prevailing parameters of the first section and the pitch parameter of the second section is coded in the form of its difference with respect to the pitch parameter of the first section, and that in the case of an unvoiced first speech section, the filter parameters of a higher order are eliminated and the remaining filter parameters of both sections are coded in their complete form and the pitch parameters are coded as in the voiced case.

6. Process according to Claims 3 or 4, characterized in that in the case of a voiced first speech section, the volume parameters of the first and the last speech sections are coded in their complete form and that of the intermediate section is not coded at all or is coded in the form of its difference with respect to the volume parameter of the first section, and that in the case of an unvoiced first speech section, the volume parameters of the first and last speech sections are coded in their complete form of its difference with respect to the volume parameter of the first section.

7. Process according to Claim 5, characterized in that with a voiced first speech section, the volume parameter of the first section is coded in its complete form and that of the second speech section is not coded at all or is coded in the form of its difference with respect to the volume parameter of the first section, and that in case of an unvoiced first speech section, the volume parameter of the first section is coded in its complete form and that of the second section is coded in the form of its difference with respect to the volume parameter of the first section.

8. Process according to one of Claims 3 to 7, characterized in that in case of a change from voiced to unvoiced, or vice versa, within a block of speech sections the pitch parameter of the section involved is replaced by a special code word.

9. Process according to Claim 8, characterized in that on the synthesis side in case of the occurrence of the code word and if the preceding speech section was unvoiced, a continuing average value of the pitch parameters of a plurality of the preceding speech sections is used as the corresponding pitch parameter.

10. Process according to one of the preceding claims, characterized in that on the synthesis side the decoded pitch parameter is compared with a continuing average value of the pitch parameters of a plurality of preceding speech sections and is replaced by the continuing average value if a predetermined maximum deviation is exceeded.

11. Process according to one of the preceding claims, characterized in that the length of the individual speech sections, for which the speech parameters are determined, is no greater than approximately 30 msec, and is preferably about 20 msec.

12. Process according to one of the preceding claims, characterized in that the number of speech sections per second is at least 55, and preferably at least 60.

13. Apparatus for the realization of the process according to one of the preceding claims, including a signal preparation part for cyclically scanning the analog speech signal and digitizing the scanned values, an analysis part for analyzing the digitized speech signal by sections and comprising a parameter computer, a pitch decision stage and a pitch computing stage, and a coding stage for coding the speech parameters determined by the analysis part, characterized in that the analysis part is a multiprocessor system with a principal processor (50) and two secondary processors (60, 70), wherein one secondary processor (60) intermediately stores the speech signal, produces the prediction error signal from the intermediately stored speech signal by inverse filtering and forms from said error signal, optionally after deep pass filtering, the standardized autocorrelation function, while the principal processor (50) performs the analysis of the speech signal and the other secondary processor (70) is responsible for the coding of the speech parameters determined by the principal processor in combination with the speech parameters determined by the first secondary processor.

## Revendications

1. Procédé de traitement de parole réduisant la redondance selon la méthode de prédiction linéaire, où du côté analyse le signal numérique de parole obtenu par exploration du signal analogique de parole, le cas échéant soumis à une limitation de bande, est divisé en éléments et, pour chaque élément de parole, les paramètres d'un filtre de modèle de parole, un paramètre de puissance sonore et le paramètre de hauteur sonore (période de la fréquence fondamentale de bande sonore) sont déterminés et sont tenus à disposition pour la transmission sous une forme codée ou bien sont transmis, et où, du côté synthèse, les paramètres de filtre, le paramètre de puissance sonore et le paramètre de hauteur sonore sont décodés et, au moyen desdits paramètres, un étage de synthèse se composant essentiellement d'un générateur d'excitation et d'un filtre de modèle de parole est commandé pour régénérer le signal de parole, caractérisé en ce que le codage des paramètres est effectué par blocs, par l'intermédiaire respectivement de deux ou trois éléments de parole se succédant, les paramètres du premier élément de parole étant codés respectivement sous une forme complète et au moins une partie des paramètres des éléments restants étant codée sous une forme différentielle ou laissée de côté.

2. Procédé selon la revendication 1, caractérisé en ce que le codage des paramètres est effectué d'une manière différente selon que le premier élément de parole d'un bloc d'éléments de parole correspond à un son timbré ou à un son sourd.

3. Procédé selon la revendication 2, caractérisé en ce que, dans le cas de blocs comportant chacun trois éléments de parole et pour un premier élément de parole timbré, les paramètres de filtre et de hauteur sonore du premier élément sont codés sous une forme complète tandis que les paramètres de filtre et de hauteur sonore des deux éléments restants sont codés sous la forme de leurs différences avec les paramètres correspondants du premier élément ou du second élément de parole, et en ce que, dans le cas d'un premier élément de parole sourd, les paramètres de filtre d'ordres supérieurs sont laissés de côté et les paramètres de filtre subsistants des trois éléments de parole sont codés sous une forme complète tandis que les paramètres de hauteur sonore sont codés de la même façon que dans le cas d'un son timbré.

4. Procédé selon la revendication 2, caractérisé en ce que, dans le cas de blocs comportant chacun trois éléments de parole et pour un premier élément de parole timbré, les paramètres de filtre et les paramètres de hauteur sonore du premier élément de parole sont codés sous une forme complète, le paramètre de filtre de l'élément central de parole n'est essentiellement pas codé et le paramètre de hauteur sonore de cet élément de parole est codé sous la forme de sa différence avec le paramètre de hauteur sonore du premier élément de parole, tandis que les paramètres de filtre et de hauteur sonore du dernier élément de parole sont codés sous la forme de leurs différences avec les paramètres correspondants du premier élément de parole, et en ce que, dans le cas d'un premier élément de parole sourd, des paramètres de filtre d'ordres supérieurs sont laissés de côté et les paramètres de filtres restants des trois éléments de parole sont codés sous une forme complète tandis que les paramètres de hauteur sonore sont codés comme dans le cas d'un son timbré.

5. Procédé selon la revendication 2, caractérisé en ce que, dans le cas de blocs comportant chacun deux éléments de parole et pour un premier élément de parole timbré, les paramètres de filtre et de hauteur sonore du premier élément de parole sont codés sous une forme complète et des paramètres de filtre du second élément de parole ne sont essentiellement pas codés ou bien ils le sont sous la forme de leurs différences avec les paramètres correspondants du premier élément, tandis que le paramètre de hauteur sonore du second élément de parole est codé sous la forme de sa différence avec le paramètre de hauteur sonore du premier élément de parole, et en ce que, dans le cas d'un premier élément de parole sourd, les paramètres de filtre d'ordres supérieurs sont laissés de côté et les paramètres de filtre restants des deux éléments de parole sont codés sous une forme complète tandis que le paramètre de hauteur sonore est codé de la même façon que dans le cas d'un son timbré.

6. Procédé selon l'une des revendications 3 ou 4, caractérisé en ce que, dans le cas d'un premier élément de parole timbré, les paramètres de puissance sonore du premier et du dernier élément de parole sont codés sous une forme complète tandis que celui de l'élément de parole central n'est essentiellement pas codé ou bien l'est sous la forme de sa différence avec le paramètre de puissance sonore du premier élément de parole et en ce que, dans le cas d'un premier élément de parole sourd, les paramètres de puissance sonore du premier et du dernier élément de parole sont codés sous une forme complète tandis que celui de l'élément central est codé sous la forme de sa différence avec le paramètre de puissance sonore- du premier élément de parole.

7. Procédé selon la revendication 5, caractérisé en ce que, dans le cas d'un premier élément de parole timbré, le paramètre de puissance sonore du premier élément de parole est codé sous une forme complète et celui du second élément de parole n'est essentiellement pas codé ou bien l'est sous la forme de sa différence avec le paramètre de puissance sonore du premier élément de parole et en ce que, dans le cas d'un premier élément de parole sourd, le paramètre de puissance sonore du premier élément de parole est codé sous une forme complète tandis que celui du second élément de parole est codé sous la forme de sa différence avec le paramètre de puissance sonore du premier élément de parole.

8. Procédé selon l'une des revendications 3 à 7, caractérisé en ce que, dans le cas d'une alternance d'un son timbré à un son sourd, ou inversement, à l'intérieur d'un bloc d'éléments de parole, le paramètre de hauteur sonore de l'élément de parole correspondant est remplacé par un mot de code spécial.

9. Procédé selon la revendication 8, caractérisé en ce que du côté synthèse, lors de l'apparition du mot de code et quand l'élément de parole précédent était sourd, on utilise comme paramètre de hauteur sonore correspondant une valeur moyenne obtenue à partir des paramètres de hauteur sonore d'un certain nombre d'éléments de parole produits précédemment.

10. Procédé selon l'une des revendications précédentes, caractérisé en ce que, du côté synthèse, le paramètre de hauteur sonore décodé est comparé avec une valeur moyenne obtenue à partir des paramètres de hauteur sonore d'un certain nombre d'éléments de parole précédents et, lors d'un dépassement d'un écart maximal prédéterminé, il est remplacé par la valeur moyenne présente.

11. Procédé selon l'une des revendications précédentes, caractérisé en ce que la longueur des différents éléments de parole, pour lesquels on a obtenu à chaque fois les paramètres de parole, s'élève au maximum à environ 30 ms, de préférence à environ 20 ms.

12. Procédé selon l'une des revendications précédentes, caractérisé en ce que le nombre des éléments de parole par seconde sélève au moins à environ 55, de préférence à au moins 60.

13. Dispositif pour la mise en oeuvre du procédé selon une des revendications précédentes, comportant une partie de préparation de signaux, qui explore de façon synchronisée le signal analogique de parole et qui convertit en signaux numériques les valeurs d'exploration ainsi obtenues, une partie d'analyse, qui analyse par éléments le signal de parole converti numériquement ainsi qu'un calculateur de paramètres, un étage de discrimination de hauteur sonore et un étage de calcul de hauteur sonore, et en outre un étage de codage, qui code les paramètres de parole obtenus par la partie d'analyse, caractérisé en ce que la partie d'analyse est un système à processeurs multiples comportant un processeur principal (50) et deux processeurs auxiliaires (60, 70), un processeur auxiliaire (60) assurant une mémorisation intermédiaire du signal de parole, produisant à partir du signal de parole mémorisé de façon intermédiaire le signal d'erreur de prédiction par un filtrage inverse et formant à partir de celui-ci, le cas échéant après un filtrage passe-bas, la fonction d'auto- corrélation normalisée, le processeur principal (50) effectuant l'analyse proprement dite du signal de parole et l'autre processeur auxiliaire (70) intervenant pour le codage des paramètres de parole obtenus par le processeur principal en liaison avec le premier processeur auxiliaire.
